# EUROPÄISCHE PATENTSCHRIFT

(11) **EP 1 868 277 B1**
(45) Veröffentlichungstag und Bekanntmachung des Hinweises auf die Patenterteilung: **22.12.2010**
(21) Anmeldenummer: 06012216.5
(22) Anmeldetag: 14.06.2006
(51) Int. Cl.: H02J 13/00, H01H 50/10

(54) **Funkrundsteuerempfänger**
Radio ripple control receiver
Radio-récepteur de télécommande centralisée

(43) Veröffentlichungstag der Anmeldung: 19.12.2007
(73) Patentinhaber: LIC Langmatz GmbH, 82467 Garmisch-Partenkirchen (DE)
(72) Erfinder:
(74) Vertreter: Flosdorff, Jürgen

(56) Entgegenhaltungen:
- EP-A- 1 531 537
- CH-A- 270 705
- DE-A1- 3 114 234
- DE-A1- 10 331 280
- JP-A- 61 102 008
- US-A- 4 556 859

## Beschreibung

Die Erfindung betrifft einen Tarifzähler mit einem Funkrundsteuerempfänger, der einen Funkempfänger mit einem zugehörigen Auswerteteil und wenigstens ein, vorzugsweise mehrere Relais zum Umschalten der Tarife des Tarifzählers aufweist, wobei wenigstens der Auswerteteil und die Relais, bevorzugt aber auch die Antenne mit dem Verstärker in einem gemeinsamen Gehäuse untergebracht sind, das beim Gebrauch des Funkrundsteuerempfängers durch einen Deckel verschlossen ist. Das Gehäuse und der Deckel bestehen in aller Regel aus Kunststoff.

Ein derartiger Funkrundsteuerempfänger wird dazu verwendet, auf ein Funksignal hin zu bestimmten Zeiten den Tarifzähler zwischen Hochtarif und Niedertarif umzuschalten. Dabei soll sichergestellt sein, daß ein Verbraucher seinen Tarif nicht manipulieren kann, um auf diese unerlaubte Weise die anfallenden Gebühren zu reduzieren. Zu diesem Zweck ist es üblich, den Deckel des Funkrundsteuerempfängers in seinem Gebrauchszustand zu plombieren, damit ein Verbraucher keinen Zugriff zum Inneren des Gerätes hat, um beispielsweise die Relais von Hand zu schalten oder die Einstellung der Antenne so zu ändern, daß - bei herrschendem Niedrigtarif - kein Funksignal zum Umschalten auf Hochtarif empfangen werden kann.

Es gibt aber weitere Möglichkeiten, unerlaubte Schaltvorgänge bei den Relais hervorzurufen, die durch einen gesicherten Verschluß des Gehäuses des Funkrundsteuerempfängers nicht zu verhindern sind.

Der vorliegenden Erfindung liegt die Aufgabe zugrunde, einen Funkrundsteuerempfänger der betrachteten Art so weiter zu entwickeln, daß eine unerlaubte Manipulation der Schaltrelais durch einen außerhalb des Gehäuses angeordneten Magneten ausgeschlossen ist.

Diese Aufgabe wird erfindungsgemäß durch die Merkmale der Patentansprüche 1 und 8 gelöst.

Vorteilhafte Ausgestaltungen der Erfindung sind in den abhängigen Ansprüchen gekennzeichnet.

Nach einem Gesichtspunkt der vorliegenden Erfindung ist vorgesehen, daß nahe bei den Relais eine magnetische Abschirmeinrichtung angeordnet ist, die ein Schalten der Relais durch Einwirkung eines außerhalb des Gehäuses und des Deckels angeordneten Magneten verhindert.

Wenn in dem Gehäuse des Funkrundsteuerempfängers, wie dies in aller Regel der Fall ist, mehrere Relais in einer Reihe angeordnet sind, ist mit Vorteil vorgesehen, daß an beiden Außenseiten der Reihe der Relais je eine Abschirmeinrichtung angeordnet ist, und zwar bevorzugt im Abstand von wenigen Millimetern von der Außenseite der Relais. Dabei ist mit Vorteil vorgesehen, daß auch zwischen den Relais Abschirmeinrichtungen angeordnet sind.

Die magnetische Abschirmeinrichtung ist bevorzugt durch wenigstens ein Abschirmblech gebildet. Dieses Abschirmblech besteht vorzugsweise aus einem eisenhaltigen Material.

Weiter ist mit Vorteil vorgesehen, daß die Relais auf einer plattenförmigen Platinenabdeckung befestigt sind, die bevorzugt aus Kunststoff besteht, und daß die Abschirmbleche auf die Platinenabdeckung aufgesteckt sind. Hierzu haben die Abschirmbleche vorteilhafterweise jeweils an einem Rand einen Vorsprung, während die Platinenabdeckung Löcher zum Einstecken der aus ferromagnetischem Material bestehenden Abschirmbleche aufweist. Die zungenförmigen Verlängerungen der bevorzugt im wesentlichen rechteckigen Abschirmbleche werden dabei einfach in einem leichten Klemmsitz oder Rastsitz in entsprechende Langlöcher der Platinenabdeckung eingesteckt, so daß die erfindungsgemäße magnetische Abschirmeinrichtung die Herstellungskosten und Montagekosten des Funkrundsteuerempfängers nicht nennenswert erhöht.

Wenn ein Permanentmagnet an der Außenseite des Gehäuses hin und her geführt wird, um einen unerlaubten Schaltvorgang der Relais auszulösen, wird dieser durch die erfindungsgemäße magnetische Abschirmeinrichtung verhindert. Dabei muß die Abschirmeinrichtung nicht unbedingt aus einzelnen Eisenblechen bestehen, die neben den Seitenwänden der einzelnen Relais angeordnet werden, sondern es kann beispielsweise auch ein U-förmiges Abschirmblech alle Relais gemeinsam überdecken. Das Material des Abschirmblechs oder der Abschirmbleche, seine Abmessungen, Dicke, Ort der Anbringung etc. sind auf eine maximale Stärke eines von außen einwirkenden Permanentmagneten abzustimmen.

Bei diesem Aspekt der vorliegenden Erfindung kann ein unerlaubter Schaltvorgang der Relais weder durch einen über die Oberseite des Gehäuses, d.h. den Deckel, geführten und dort angeordneten Permanentmagneten ausgelöst werden, noch dadurch, daß der Permanentmagnet an den Seitenwänden des Gehäuses neben den Relais angeordnet und/oder bewegt wird.

Nach einem zweiten Aspekt der Erfindung kann ein unerlaubtes Schalten der Relais durch Einwirken eines über der Stirnfläche des Gehäuses bzw. des Deckels angeordneten Magneten dadurch verhindert werden, daß an der Außenseite dieser Stirnfläche des Gehäuses bzw. des Deckels wenigstens ein Abstandhalter angeordnet ist, der verhindert, daß der Magnet in einer solchen Nähe zu den Relais plaziert werden kann, daß ein Magnetfeld den unerlaubten Schaltvorgang auslösen kann. Dieser Abstandhalter ist in einer bevorzugten Ausgestaltung wenigstens ein an dem Deckel angeformter Steg bzw. wenigstens eine Rippe, deren Lage und Höhe auf die zu berücksichtigende Magnetstärke abstimmbar ist.

Die wenigstens eine Rippe hält einen zu Manipulationszwecken über den Deckel geführten Magneten in einem solchen Abstand, daß er keinen Schaltvorgang auslösen kann. Es liegt im Rahmen der Erfindung, daß die Rippe nicht nur außen an der Stirnwand des Gehäuses bzw. des Deckels angebracht oder angeformt sein kann, sondern sie kann sich auch (ebenfalls im Bereich der Relais) quer über die Seitenwände erstrecken, so daß auch von den Seiten her kein unerlaubter Schaltvorgang ausgelöst werden kann.

Die Erfindung kann auch vorsehen, daß beide Gesichtspunkte miteinander kombiniert sind, d.h. daß der erfindungsgemäße Funkrundsteuerempfänger sowohl mit der magnetischen Abschirmeinrichtung als auch mit dem außen am Gehäuse bzw. Gehäusedeckel angebrachten Abstandhalter versehen sein kann. Durch den oder die Abstandrippen erhöhen sich die Herstellungskosten des Gerätes ebenfalls nicht nennenswert.

Weitere Einzelheiten der Erfindung ergeben sich aus der nachfolgenden Beschreibung sowie anhand der Zeichnungen. Dabei zeigen:
- Figur 1: eine perspektivische Ansicht der inneren Bauelemente einer Ausführungsform des Funkrundsteuerempfängers;
- Figur 2: eine perspektivische Ansicht eines in dem Gerät gemäß Figur 1 verwendeten Abschirmblechs;
- Figur 3: das Gerät gemäß Figur 1 mit einem Gehäuseteil;
- Figur 4: eine perspektivische Ansicht eines erfindungsgemäßen Funkrund-steuerempfängers mit geschlossenem Deckel, der mit einer Abstandrippe versehen ist.

Figur 1 zeigt das Innere eines Funkrundsteuerempfängers, von dem im Zusammenhang mit der vorliegenden Erfindung nur der Bereich der Relais 1 von Interesse ist. Wie die Figur zeigt, sind bei dieser Ausführungsform drei Relais 1 in einer Reihe nebeneinander liegend angeordnet und dabei auf einer Platinenabdeckung 2 befestigt.

Dicht neben den Außenseiten der beiden äußeren Platinen 1 ist jeweils ein magnetisches Abschirmblech 4 angeordnet, das mit seinem in der Darstellung unteren Verlängerungsabschnitt 5 in ein zugehöriges Langloch der Platinenabdeckung 2 eingesteckt ist. Die Abmessungen sind so getroffen, daß die Abschirmbleche 4 stabil im Klemmsitz oder Rastsitz in den Langlöchern gehalten sind.

Wie Figur 1 weiter zeigt, ist zwischen zwei benachbarten Relais ein weiteres Abschirmblech 4 auf die beschriebene Weise befestigt. Auf der anderen Seite des mittigen Relais 1 kann ebenfalls ein Abschirmblech vorgesehen sein.

Die Abschirmbleche 4 verhindern zuverlässig, daß ein entlang den Seitenwänden 6 des Gehäuses 7 entlang geführter bzw. dort positionierter Permanentmagnet einen unerlaubten Schaltvorgang der Relais hervorruft, indem die Magneten der Relais gegen die Einwirkung eines solchen äußeren Magnetfeldes abgeschirmt werden. Dies trifft auch dafür zu, daß der Permanentmagnet über der Stirnseite bzw. dem Deckel des Gehäuses angeordnet und bewegt wird.

Figur 4 zeigt eine Ausführungsform des Funkrundsteuerempfängers mit geschlossenem Gehäuse. Bei dieser Ausführungsform ist der Deckel 8 mit einer nach außen vorstehenden, angeformten Rippe 9 versehen, die einen über den Relais gehaltenen Permanentmagneten in einem solchen Abstand zu den Relais hält, daß das einwirkende Magnetfeld zu schwach ist, um einen unerlaubten Schaltvorgang bei den Relais auszulösen. Dabei können natürlich auch zwei oder notfalls mehr Rippen oder andere Vorsprünge vorgesehen sein, um einen äußeren Magneten in dem erforderlichen Abstand zu halten. Auch an den Seitenwänden könnten Abstandsrippen oder dergleichen vorgesehen sein.

## Patentansprüche

1. Tarifzähler mit einem Funkrundsteuerempfänger, der einen Funkempfänger mit einem zugehörigen Auswerteteil, sowie wenigstens ein, vorzugsweise mehrere Relais (1) zum Umschalten der Tarife des Tarifzählers aufweist, wobei der Funkrundsteuerempfänger ferner ein Gehäuse hat, das beim Gebrauch des Funkrundsteuerempfängers durch einen Deckel verschlossen ist,
**dadurch gekennzeichnet,**
**daß** nahe bei dem wenigstens einen Relais (1) eine magnetische Abschirmeinrichtung (4) angeordnet ist, die ein unerlaubtes, manipulatives Schalten des wenigstens einen Relais durch Einwirkung eines außerhalb des Gehäuses (7) und des Deckels (8) angeordneten Magneten verhindert.

2. Tarifzähler mit einem Funkrundsteuerempfänger nach Anspruch 1, wobei mehrere Relais in einer Reihe angeordnet sind,
**dadurch gekennzeichnet,**
**daß** an beiden Außenseiten der Relais-Reihe je eine Abschirmeinrichtung (4) angeordnet ist.

3. Tarifzähler mit einem Funkrundsteuerempfänger nach Anspruch 2,
**dadurch gekennzeichnet,**
**daß** auch zwischen Relais (1) der Relais-Reihe Abschirmeinrichtungen (4) angeordnet sind.

4. Tarifzähler mit einem Funkrundsteuerempfänger nach einem der Ansprüche 1 bis 3,
**dadurch gekennzeichnet,**
**daß** die magnetische Abschirmeinrichtung durch wenigstens ein Abschirmblech gebildet ist.

5. Tarifzähler mit einem Funkrundsteuerempfänger nach Anspruch 4,
**dadurch gekennzeichnet,**
**daß** das Abschirmblech aus einem eisenhaltigen Material besteht.

6. Tarifzähler mit einem Funkrundsteuerempfänger nach einem der Ansprüche 1 bis 5,
**dadurch gekennzeichnet,**
**daß** die Relais (1) auf einer plattförmigen Platinenabdeckung (2) befestigt sind und daß die Abschirmbleche (4) auf die Platinenabdeckung (2) aufgesteckt sind.

7. Tarifzähler mit einem Funkrundsteuerempfänger nach Anspruch 6,
**dadurch gekennzeichnet,**
**daß** die Abschirmbleche (4) jeweils an einem Rand einen Vorsprung (5) aufweisen, und daß die Platinenabdeckung (2) Löcher zum Einstecken der Vorsprünge (5) aufweist.

8. Tarifzähler mit einem Funkrundsteuerempfänger, der einen Funkempfänger mit einem zugehörigen Auswerteteil, sowie wenigstens ein, vorzugsweise mehrere Relais (1) zum Umschalten der Tarife des Tarifzählers aufweist, wobei der Funkrundsteuerempfänger ferner ein Gehäuse hat, das beim Gebrauch des Funkrundsteuerempfängers durch einen Deckel verschlossen ist,
**dadurch gekennzeichnet,**
**daß** an der Außenseite der Stirnseite des Gehäuses und/oder des Deckels im Bereich des wenigstens einen Relais wenigstens ein Abstandhalter angeordnet ist, der ein unerlaubtes, manipulatives Schalten des wenigstens einen Relais durch Einwirkung eines außerhalb des Gehäuses (7) und des Deckels (8) angeordneten Magneten verhindert.

9. Tarifzähler mit einem Funkrundsteuerempfänger nach Anspruch 8,
**dadurch gekennzeichnet,**
**daß** der wenigstens eine Abstandhalter wenigstens ein an dem Deckel oder der Stirnwand des Gehäuses angeformter Steg (9) ist.

## Claims

1. A tariff meter with a radio ripple control receiver, which includes a radio receiver with an associated analysis portion and at least one and preferably a plurality of relays (1) for switching over the tariffs of the tariff meter, wherein the radio ripple control receiver also has a housing, which is closed by a lid during use of the radio ripple control receiver, **characterised in that** disposed close to the at least one relay (1) there is a magnetic shield device (4), which prevents unauthorised, manipulative switching of the at least one relay by the action of a magnet positioned outside the housing (7) and the lid (8).

2. A tariff meter with a radio ripple control receiver as claimed in Claim 1, wherein a plurality of relays are arranged in a row, **characterised in that** a respective shield device (4) is arranged on both outer sides of the row of relays.

3. A tariff meter with a radio ripple control receiver as claimed in Claim 2, **characterised in that** shield devices (4) are also arranged between relays (1) of the row of relays.

4. A tariff meter with a radio ripple control receiver as claimed in one of Claims 1 to 3, **characterised in that** the magnetic shield device is constituted by at least one shield plate.

5. A tariff meter with a radio ripple control receiver as claimed in Claim 4, **characterised in that** the shield plate consists of an iron-containing material.

6. A tariff meter with a radio ripple control receiver as claimed in one of Claims 1 to 5, **characterised in that** the relays (1) are secured to a plate-shaped circuit board cover (2) and that the shield plates (4) are mounted on the circuit board cover (2).

7. A tariff meter with a radio ripple control receiver as claimed in Claim 6, **characterised in that** the shield plates (4) each have a projection (5) on one edge and that the circuit board cover (2) has holes for the insertion of the projections (5).

8. A tariff meter with a radio ripple control receiver, which includes a radio receiver with an associated analysis portion and at least one and preferably a plurality of relays (1) for switching over the tariffs of the tariff meter, wherein the radio ripple control receiver also has a housing, which is closed by a lid during use of the radio ripple control receiver, **characterised in that** disposed on the outer surface of the end of the housing and/or of the lid in the vicinity of the at least one relay there is at least one spacer, which prevents unauthorised, manipulative switching of the at least one relay by the action of a magnet situated outside the housing (7) and the lid (8).

9. A tariff meter with a radio ripple control receiver as claimed in Claim 8, **characterised in that** the at least one spacer is at least one web (9) formed on the lid or the end wall of the housing.

## Revendications

1. Compteur de tarif avec un radio-récepteur de télécommande centralisée, lequel présente un radio-récepteur avec une partie d'exploitation associée ainsi qu'au moins un relais (1), et de préférence plusieurs relais pour assurer la commutation des tarifs du compteur de tarif, le radio-récepteur de télécommande centralisée possédant par ailleurs un boîtier, lequel est fermé par un couvercle pendant l'utilisation du radio-récepteur de télécommande centralisée,
**caractérisé en ce**
**qu'**à proximité du relais (1) au moins au nombre de un, un dispositif de blindage magnétique (4) est disposé, lequel empêche une manipulation de commutation non autorisée du relais au moins au nombre de un grâce à l'effet d'un aimant disposé à l'extérieur du boîtier (7) et du couvercle (8).

2. Compteur de tarif avec un radio-récepteur de télécommande centralisée selon la revendication 1, plusieurs relais étant disposés en une rangée,
**caractérisé en ce**
**que** sur les deux côtés extérieurs de la rangée de relais on dispose respectivement un dispositif de blindage (4).

3. Compteur de tarif avec un radio-récepteur de télécommande centralisée selon la revendication 2,
**caractérisé en ce**
**qu'**également entre des relais (1) de la rangée de relais, des dispositifs de blindage (4) sont disposés.

4. Compteur de tarif avec un radio-récepteur de télécommande centralisée selon l'une quelconque des revendications 1 à 3,
**caractérisé en ce**
**que** le dispositif de blindage magnétique est formé par au moins une tôle de blindage.

5. Compteur de tarif avec un radio-récepteur de télécommande centralisée selon la revendication 4,
**caractérisé en ce**
**que** la tôle de blindage se compose d'une matière à teneur en fer.

6. Compteur de taris avec un radio-récepteur de télécommande centralisée selon l'une quelconque des revendications 1 à 5,
**caractérisé en ce**
**que** les relais (1) sont fixés sur un recouvrement de platine de forme plate (2), et en ce que les tôles de blindage (4) sont enfichées sur le recouvrement de platine (2).

7. Compteur de tarif avec un radio-récepteur de télécommande centralisée selon la revendication 6,
**caractérisé en ce**
**que** les tôles de blindage (4) présentent respectivement une saillie (5) sur un bord, et en ce que le recouvrement de platine (2) présente des trous pour enficher les saillies (5).

8. Compteur de tarif avec un radio-récepteur de télécommande centralisée, lequel présente un radio-récepteur avec une partie d'exploitation associée ainsi qu'au moins un relais (1), et de préférence plusieurs relais pour assurer la commutation des tarifs du compteur de tarif, le radio-récepteur de télécommande centralisée possédant par ailleurs un boîtier, lequel est fermé par un couvercle pendant l'utilisation du radio-récepteur de télécommande centralisée,
**caractérisé en ce**
**que** sur le côté extérieur du côté frontal du boîtier et/ou du couvercle, dans la zone du relais au moins au nombre de un, on dispose au moins un écarteur lequel empêche une manipulation de commutation non autorisée du relais au moins au nombre de un grâce à l'effet d'un aimant disposé à l'extérieur du boîtier (7) et du couvercle (8).

9. Compteur de tarif avec un radio-récepteur de télécommande centralisée selon la revendication 8,
**caractérisé en ce**
**que** l'écarteur au moins au nombre de un est une nervure (9) formée sur le couvercle ou sur la paroi frontale du boîtier.
